# EUROPÄISCHE PATENTSCHRIFT

(11) **EP 0 200 099 B1**
(45) Veröffentlichungstag und Bekanntmachung des Hinweises auf die Patenterteilung: **11.09.1991**
(21) Anmeldenummer: 86105271.0
(22) Anmeldetag: 16.04.1986
(51) Int. Cl.: H01H 9/56

(54) **Ansteuerschaltung für ein elektromagnetisches Relais zum Schalten eines Wechselspannungs-Lastkreises**
Control circuit for an electromagnetic relay to interrupt an AC circuit under tension
Circuit de commande pour un relais électromagnétique pour interrompre un circuit à courant alternatif sous charge

(30) Priorität: 19.04.1985 DE 3514300
(43) Veröffentlichungstag der Anmeldung: 10.12.1986
(73) Patentinhaber: SIEMENS AKTIENGESELLSCHAFT, 80333 München (DE)
(72) Erfinder: Drebinger, Peter, Dipl.-Ing.(FH), D-8000 München 60 (DE)

(56) Entgegenhaltungen:
- EP-A- 108 538
- DE-A- 2 143 292
- DE-A- 2 929 261
- DE-B- 1 072 678
- FR-A- 2 488 036

## Beschreibung

Die Erfindung bezieht sich auf eine Ansteuerschaltung für ein elektromagnetisches Relais gemäß dem Oberbegriff des Anspruchs 1.

Elektromagnetische Relais eignen sich allgemein hervorragend zum Schalten elektrischer Lasten am Wechselstromnetz, wobei ihre hohe Spannungsfestigkeit zur Trennung von Steuer- und Lastkreis sowie ihre Unempfindlichkeit gegenüber Spannungsspitzen und Stromspitzen im geschalteten Lastkreis besonders vorteilhaft zur Wirkung kommen. Auch die üblicherweise bei Halbleitern im Lastkreis auftretenden Fehler können bei Relais nicht entstehen, was häufig den Überwachungsaufwand senkt. Allerdings treten bei Relais, die Wechselstromlasten schalten, auch Probleme und Nachteile auf. So wird die Kontaktlebensdauer besonders beim Einschalten von Glühlampenlasten durch hohe Kaltströme und beim Ausschalten durch Lichtbogenbildung bis zum folgenden Netzspannungsnulldurchgang stark beeinträchtigt.

Es wurde bereits wiederholt versucht, die Kontaktlebensdauer von Relais beim Schalten von Wechselspannungslasten durch Verlegung des Schaltzeitpunktes in den Nullpunkt der Wechselspannung zu verlängern. Da das Relais jeweils nach dem Einschalten bzw. Ausschalten der Erregerspannung eine bestimmte Ansprechzeit bzw. Abfallzeit benötigt, bis der Kontakt des Lastkreises schließt bzw. öffnet, muß für diesen Fall die Relaiswicklung um diese Zeit vor dem Nulldurchgang an die Steuerspannung angelegt bzw. von ihr abgetrennt werden. Der Nulldurchgang der Wechselspannung läßt sich zwar exakt ermitteln, und es ließe sich über Zeitglieder auch ein exakter Schaltzeitpunkt vor dem Nulldurchgang festlegen, doch können derartige Schaltungen bisher deshalb nicht allgemein mit Erfolg eingesetzt werden, weil die Ansprechzeiten der Relais sehr stark streuen, auch innerhalb ein und derselben Type. Diese Streuungen der Ansprechzeiten liegen nicht selten in der Größenordnung einer Wechselstrom-Halbwelle, so daß die für ein Relais ermittelte Ansprechzeit nicht auf das nächste gleich Typs übertragen werden kann. Aber auch bei ein und demselben Relais schwanken die Ansprechzeiten, insbesondere aufgrund der Umgebungsbedingungen und infolge von Alterung.

Um das Problem der Kontaktmaterialwanderung bei gleicher Polarität der geschalteten Spannung im Schaltaugenblick zu umgehen, wird in der US-PS 3,707,634 vorgeschlagen, ein Relais unabhängig vom tatsächlichen Nulldurchgang der Wechselspannung im Lastkreis jeweils abwechselnd so zu schalten, daß bei jedem Schaltvorgang gegenüber dem vorhergehenden eine um 180° versetzte Phasenlage besteht. Damit soll erreicht werden, daß die Materialwanderung der Kontaktoberflächen sich nach jedem Schaltvorgang umkehrt und so der Kontaktverschleiß bis zu einem gewissen Grad kompensiert wird. Eine derartige Schaltung erfordert jedoch nicht nur einen erhöhten Aufwand an Meß- und Schaltelementen, sondern es ist auch bekannt, daß durch die Materialwanderungen in zwei entgegengesetzten Richtungen trotzdem nicht wieder die ursprüngliche Kontaktoberfläche hergestellt wird, so daß die Verlängerung der Lebensdauer nicht in zufriedenstellender Weise erreicht wird.

Aus der Europäischen Patentanmeldung EP-A-108 538 ist eine Nulldurchgangsschaltung bekannt, bei der wahlweise eines von zwei Solenoiden (Elektromagnete eines Schaltschützes) mit einem kurzen Impuls angesteuert wird, um eine Last entweder ein- oder auszuschalten. Dieser Impuls ist ein Ausgangssignal, welches mit dem Nulldurchgangspunkt synchronisiert ist, wenn ein entsprechender Schalter betätigt wird. Hierzu ist ein elektronischer Schaltkreis vorgesehen, welcher eine vorbestimmte Verzögerung bewirkt. Diese Impulse gelangen von den Ausgängen des IC's über eine elektronische Schaltungsanordnung aus mehreren Transistoren zur Impulsverstärkung an die Wicklungen der Elektromagnete. Mit der bekannten Schaltung ist ein Schalten einer Last möglichst nahe beim Nullpunkt möglich, jedoch ist sie nicht für die Ansteuerung eines herkömmlichen Relais vorgesehen, welches ein möglichst schnelles Ansprechverhalten aufweisen soll, um Exemplarstreuungen der Relais mit verschiedenen Ansprechverhalten nicht wirksam werden zu lassen.

In der DE-A-2 929 261 ist eine Einrichtung zur Betätigung eines Relais beschrieben, welche eine Ansteuerschaltung mit einem Transistor an einem Punkt der Relaiswicklung und einem Kondensator und Widerstand an der anderen Relaiswicklung aufweist. Diese bekannte Schaltung bewirkt jedoch ein sehr langsames Ansprechen des Relais, um einen möglichst geringen Strombedarf zu erreichen. Ein beschleunigtes Ansprechen eines Relais mit einer Versorgungs-Gleichspannung, die höher als die Nennspannung der Relaiswicklung ist, ist damit nicht möglich.

Aufgabe der Erfindung ist es daher, eine Ansteuerschaltung der eingangs genannten Art zu schaffen, wobei mit relativ geringem Schaltungsaufwand das Schalten des Relais auch bei einer starken Streuung der Ansprechseiten innerhalb derselben Relaistypen nahe am Nulldurchgang erzielbar ist, so daß die Lebensdauer der Relaiskontakte beträchtlich erhöht werden kann.

Erfindungsgemäß wird diese Aufgabe dadurch gelöst, daß der eine Anschlußpunkt der Relaiswicklung über die Schaltstrecke des Halbleiterschalters gegen Massepotential und über eine in Sperrichtung gepolte Diode an eine Versorgungs-Gleichspannung geschaltet ist, daß der andere Anschlußpunkt der Relaiswicklung über einen Kondensator an Massepotential und über einen Widerstand an die Versorgungs-Gleichspannung angeschaltet ist und daß die Versorgungs-Gleichspannung wesentlich höher ist als die Nennspannung der Relaiswicklung.

Die Erfindung macht sich dabei die Erkenntnis zunutze, daß ein Relais bei Übererregung, also bei Erregung mit einer überhöhten Steuerspannung, nicht nur schneller anspricht, sondern daß dabei auch die Streuung der Ansprechzeiten sehr stark verringert werden kann. Mit der erfindungsgemäßen Schaltungsanordnung wird die Relaiswicklung an eine derartige Überspannung angelegt, wobei durch die spezielle Art der Schaltung gleichzeitig sichergestellt ist, daß die Überspannung sehr schnell abgebaut wird, so daß spätestens nach dem Anziehen des Relaisankers an der Wicklung nur noch eine Spannung anliegt, die allenfalls der Nennspannung entspricht oder vorzugsweise niedriger als diese ist. Durch die geringe Schwankung der Ansprechzeiten läßt sich dann der Zeitpunkt für die Ansteuerung ziemlich exakt festlegen, was mit üblichen Halbleiter-Schaltmitteln erfolgen kann.

Beim Abschalten der Steuerspannung ergibt sich ein vergleichbarer Effekt, da im Abschaltzeitpunkt nach dem Induktionsgesetz zunächst eine erhöhte Spannung in Gegenrichtung an der Relaiswicklung anliegt, die sich durch den Strom über die Diode und den Widerstand und über die Diode und den Kondensator sehr schnell abbaut, was die Abfallzeit verkürzt. Damit läßt sich auch beim Abschalten der Wechselstromlast der Schaltzeitpunkt des Kontakts kurz vor den Nullpunkt verlegen, so daß keine oder nur geringe Lichtbögen auftreten können.

Die Dimensionierung der Versorgungs-Gleichspannung und der Schaltungsbauelemente hängt natürlich von den Eigenschaften des Relais und auch davon ab, wie genau die Nullpunktansteuerung gewünscht wird. Es hat sich jedoch eine Ausführungsform als vorteilhaft erwiesen, bei der die Versorgungs-Gleichspannung doppelt so hoch ist wie die Nennspannung der Relaiswicklung, wobei durch entsprechende Dimensionierung des Kondensators und des Widerstandes eine Schwankungsbreite der Ansprechzeit von 2 ms eingestellt wurde. Dabei kann der Widerstand mit der Relaiswicklung so abgestimmt werden, daß beispielsweise nach dem Ansprechen lediglich eine Haltespannung von etwa 2/3 der Nennspannung an der Relaiswicklung anliegt.

Die Erfindung wird nachfolgend an einem Ausführungsbeispiel anhand der Zeichnung näher erläutert. Es zeigt
Fig. 1 eine erfindungsgemäße Ansteuerschaltung für ein Relais,
Fig. 2 ein Zeitdiagramm für den an der Relaiswicklung anliegenden Spannungs- und Stromverlauf.

Die Fig. 1 zeigt einen Lastkreis mit einer Glühlampe L, die über einen Kontakt k zwischen einen Phasenleiter P und einen Nulleiter N geschaltet wird. An dem Phasenleiter P liegt eine Wechselspannung U_{w} an.

Der Kontakt k ist Teil eines Relais mit der Wicklung K, die zwischen die beiden Anschlußpunkte 1 und 2 geschaltet ist. Zwischen einer Versorgungsspannung Uᵥ und dem Punkt 1 ist eine Diode D1 in Sperrichtung geschaltet, während zwischen dem Punkt 2 und der Versorgungsspannung Uᵥ ein Widerstand R1 liegt. Außerdem liegt die Kollektor-Emitter-Strecke eines Transistors TR zwischen dem Punkt 1 und dem Massepotential, während am anderen Anschluß der Relaiswicklung ein Kondensator C1 zwischen dem Punkt 2 und das Massepotential geschaltet ist. Das Relais wird über ein Lampensignal ls angesteuert, welches über einen Synchronisierspeicher SP in Form eines D-Flipflops und einen Vorwiderstand R2 an die Basis des Transistors TR angelegt wird.

Der Synchronspeicher SP wird über einen Takt angesteuert, der aus einer Nulldurchgangsabtastung der Wechselspannung U_{w} abgeleitet ist. Zu diesem Zweck wird die Wechselspannung U_{w} einem Phasendetektor PD zugeführt, der bei jedem Nulldurchgang der Spannung einen Impuls i1 erzeugt. Diese Impulse i1 werden über ein Verzögerungsglied VG um eine bestimmte Zeit verzögert, so daß die am Ausgang des Verzögerungsgliedes VG abgegebenen Impulse i2 jeweils um die voraussichtliche Ansprechzeit des Relais vor dem nächsten Nulldurchgang liegen. Mit einem solchen Impuls i2 wird also das am Eingang D des Speichers SP anstehende Lampensignal ls zum Ausgang Q durchgeschaltet, womit der Transistor TR leitend wird.

Fig. 2 zeigt den Spannungs- und Stromverlauf am Relais bei einem Ausführungsbeispiel mit der in Fig. 1 in Klammern angegebenen Dimensionierung. Danach wird also eine Versorgungs-Gleichspannung Uᵥ von 24 V bei einem Relais K mit der Nennspannung 12 V und einem Wicklungswiderstand von 215 Ohm verwendet. Der Widerstand R1 hat einen Wert von 390 Ohm und der Kondensator C1 eine Kapazität von 22 µF.

In Fig. 2 ist hierzu über der Zeitachse t der Zustand des Speicherausgangs Q, entsprechend dem Durchschaltzustand des Transistors TR, dargestellt. Wenn Q den Wert 1 annimmt, ist der Transistor leitend, ist Q = 0, ist der Transistor TR gesperrt. Darunter sind die Spannungsverläufe U₁ am Punkt 1 der Relaiswicklung K und U₂ am Punkt 2 der Relaiswicklung gezeigt, außerdem der Stromverlauf I_{K} durch die Relaiswicklung. Schließlich ist noch der Schaltzustand des Kontaktes k angegeben; im Zustand 0 ist der Kontakt offen, im Zustand 1 ist er geschlossen.

Auf der Zeitachse sind verschiedene Zeitpunkte in Abhängigkeit vom jeweiligen Nulldurchgang der Wechselspannung U_{w} angegeben, wobei der Zeitpunkt des Nulldurchgangs jeweils mit T₀ bezeichnet ist. Nimmt man an, daß eine Wechselspannung von 50 Hz verwendet wird, so erfolgt alle 10 ms ein Nulldurchgang. Durch die angegebene Überspannung wird erreicht, daß der Relaiskontakt ca. 2,5 ms bis 4,5 ms, nachdem der Transistor TR leitend geworden ist, schließt; dabei sind Prellzeiten und Toleranzen bereits eingeschlossen. Die Schaltung mit dem Verzögerungsglied VG wird also so eingestellt, daß der Transistor jeweils 6,5 ms nach einem Nulldurchgang der Wechselspannung leitend gesteuert wird. Dann schließt der Relaiskontakt in der Zeit zwischen 1 ms vor und 1 ms nach dem nächsten Nulldurchgang.

Solange der Transistor TR gesperrt ist, ist der Kondensator C1 voll aufgeladen, so daß an beiden Enden der Relaiswicklung K jeweils die volle Spannung von 24 V anliegt (U₁ = U₂ = 24 V). Zum Zeitpunkt 6,5 ms nach T₀ wird der Transistor TR leitend, und die Spannung U₁ am Punkt 1 fällt praktisch auf 0. Damit entlädt sich der geladene Kondensator C1 über die Wicklung K bis auf ca. 8,5 V entsprechend dem Spannungsteilerverhältnis zwischen R1 und K. Bei dieser Entladung entsteht zunächst eine Stromspitze des Stroms I_{K} - mit einer Einsattelung im Augenblick der Ankerbewegung -, die das Relais schnell anziehen läßt. Dann klingt der Erregerstrom I_{K} auf den von der Gleichspannung Uᵥ und den Widerständen von R1 und K bestimmten Wert ab und erreicht etwa den Ansprechstrom des Relais (ca. 40 mA). Wie erwähnt, schließt der Relaiskontakt k ca. 2,5 ms bis 4,5 ms nach dem Zeitpunkt Tₛ, zu dem der Transistor leitend wurde (6,5 ms nach T₀). Der nächste Nulldurchgang zum Zeitpunkt T₀ fällt also annähernd mit dem Schließen des Kontaktes zusammen.

Beim Ausschalten der Lampe L wird der leitende Transistor TR über das auf 0 gefallene Signal Q gesperrt, und zwar wiederum zum Zeitpunkt Tₛ, d. h. 6,5 ms nach dem Nulldurchgang im Zeitpunkt T₀. Die im Relais gespeicherte Energie hat infolge der zunächst hohen Spannung am Relais (U₂ - U₁ = 24 V - 8 V = 16 V) durch die Relaiswicklung über D1 und R1 bzw. über C1 und D1 einen rasch abklingenden Strom I_{K} zur Folge, der das Relais schnell abfallen läßt. Relaistoleranzen und Toleranzen der Versorgungsspannung Uᵥ beeinflussen die Abfallzeit wenig. Trotz der höheren Spannung an K steigt dabei die Kollektor-Emitter-Spannung U₁ nur um eine (vernachlässigbare) Diodenspannung über die Versorgungsspannung Uᵥ von 24 V an. Der Relaiskontakt öffnet in diesem Fall ca. 2,0 ms bis 3,0 ms nach Sperrung des Transistors TR (Toleranzen eingeschlossen) und somit ca. 1,5 bis 0,5 ms vor dem nächsten Nulldurchgang zum Zeitpunkt T₀ der Netzspannungswelle. Damit ist sichergestellt, daß die Lampenlast in jedem Fall kurz vor dem Nulldurchgang abgeschaltet wird, so daß ein gegebenenfalls noch auftretender Lichtbogen im Nulldurchgang der Netzhalbwelle gelöscht wird, also nicht länger anstehen kann.

Durch die erfindungsgemäße Ansteuerschaltung kann der Einschaltstrom der Glühlampe bis auf etwa 1/10 des maximalen Wertes erniedrigt und die Lichtbogenbildung auf die kurze Dauer (im Beispiel maximal 1,5 ms) bis zum Nulldurchgang verkürzt werden. Auf diese Weise läßt sich die Kontaktlebensdauer wesentlich erhöhen.

## Patentansprüche

1. Ansteuerschaltung für ein elektromagnetisches Relais zum Schalten eines Wechselspannungslastkreises nahe am Nulldurchgang, welcher über einen Phasendetektor (PD) abgetastet wird, wobei ein im Steuerkreis des Relais liegender Halbleiterschalter (TR) in zeitlicher Abhängigkeit von der Phasenlage der Wechselspannung (U_{w}) gesteuert wird,
**dadurch gekennzeichnet,** daß der eine Anschlußpunkt (1) der Relaiswicklung (K) über die Schaltstrecke des Halbleiterschalters (TR) gegen Massepotential und über eine in Sperrichtung gepolte Diode (D1) an eine Versorgungs-Gleichspannung (Uᵥ) geschaltet ist, daß der andere Anschlußpunkt (2) der Relaiswicklung (K) über einen Kondensator (C1) am Massepotential und über einen Widerstand (R1) an die Versorgungs-Gleichspannung (Uᵥ) angeschaltet ist, und daß die Versorgungs-Gleichspannung (Uᵥ) wesentlich höher ist als die Nennspannung (U_{N}) der Relaiswicklung (K).

2. Ansteuerschaltung nach Anspruch 1, **dadurch gekennzeichnet,** daß die Versorgungs-Gleichspannung (Uᵥ), der Kondensator (C1) und der Widerstand (R1) so dimensioniert sind, daß die Ansprechzeit des Relais (K) eine Schwankungsbreite von weniger als 2 ms aufweist, und daß der Halbleiterschalter (TR) mit einer derartigen Zeitverzögerung gegenüber einem Nulldurchgang der Wechselspannung (U_{w}) angesteuert wird, daß das Schließen des Kontaktes (K) in den Zeitraum zwischen 1 ms vor und 1 ms nach dem nächsten Nulldurchgang der Wechselspannung (U_{w}) fällt.

3. Ansteuerschaltung nach Anspruch 1 oder 2, **dadurch gekennzeichnet,** daß die Versorgungs-Gleichspannung (Uᵥ), der Kondensator (C1) und der Widerstand (R1) so dimensioniert sind, daß die Abfallzeit des Relais (K) eine Schwankungsbreite von weniger als 1 ms aufweist, und daß der Halbleiterschalter (TR) mit einer derartigen Zeitverzögerung gegenüber einem Nulldurchgang der Wechselspannung (U_{w}) angesteuert wird, daß das Öffnen des Kontaktes (k) in den Zeitraum zwischen 1,5 und 0,5 ms vor dem nächsten Nulldurchgang der Wechselspannung (U_{w}) fällt.

4. Ansteuerschaltung nach einem der Ansprüche 1 bis 3, **dadurch gekennzeichnet,** daß die Versorgungsspannung (Uᵥ) etwa doppelt so hoch ist wie die Nennspannung der Relaiswicklung (K).

5. Ansteuerschaltung nach einem der Ansprüche 1 bis 4, **dadurch gekennzeichnet,** daß die Widerstandswerte des Widerstandes (R1) und der Relaiswicklung (K) so aufeinander abgestimmt sind, daß bei durchgeschaltetem Transistor eine Spannung von etwa 1/3 der Nennspannung an der Relaiswicklung anliegt.

## Claims

1. Control circuit for an electromagnetic relay for switching an alternating voltage load circuit near to the zero crossing point which is scanned by means of a phase detector (PD), a semiconductor switch (TR) located in the control circuit of the relay being controlled in chronological dependence on the phase relation of the alternating voltage (U_{w}), characterised in that one connecting point (1) of the relay winding (K) is connected to earth potential via the switching path of the semiconductor switch (TR) and to a direct supply voltage (Uᵥ) via a diode (D1) poled in the blocking direction, in that the other connecting point (2) of the relay winding (K) is connected to earth potential via a capacitor (C1) and to the direct supply voltage (Uᵥ) via a resistor (R1), and in that the direct supply voltage (Uᵥ) is substantially higher than the nominal voltage (U_{N}) of the relay winding (K).

2. Control circuit according to Claim 1, characterised in that the direct supply voltage (Uᵥ), the capacitor (C1) and the resistor (R1) are dimensioned such that the operate time of the relay (K) has a deviation range of less than 2 ms, and in that the semiconductor switch (TR) is controlled with such a time delay with respect to a zero crossing point of the alternating voltage (U_{w}) that the closing of the contact (k) occurs in the period between 1 ms before and 1 ms after the next zero crossing point of the alternating voltage (U_{w}).

3. Control circuit according to Claim 1 or 2, characterised in that the direct supply voltage (Uᵥ), the capacitor (C1) and the resistor (R1) are dimensioned such that the drop-out time of the relay (K) has a deviation range of less than 1 ms, and in that the semiconductor switch (TR) is controlled with such a time delay with respect to a zero crossing point of the alternating voltage (U_{w}) that the opening of the contact (k) occurs in the period between 1.5 and 0.5 ms before the next zero crossing point of the alternating voltage (U_{w}).

4. Control circuit according to one of Claims 1 to 3, characterised in that the supply voltage (Uᵥ) is approximately twice as high as the nominal voltage of the relay winding (K).

5. Control circuit according to one of Claims 1 to 4, characterised in that the resistance values of the resistor (R1) and of the relay winding (K) are matched to one another such that when the transistor is switched through, a voltage of approximately 1/3 of the nominal voltage is present at the relay winding.

## Revendications

1. Circuit de commande pour un relais électromagnétique pour interrompre un circuit de charge à tension alternative à proximité de l'annulation qui est explorée au moyen d'un détecteur de phase (PD), un interrupteur à semiconducteurs (TR) situé dans le circuit de commande du relais étant commandé selon une dépendance temporelle vis-à-vis de la position de phase de la tension alternative (U_{w}), caractérisé par le fait qu'un point de raccordement (1) de l'enroulement (K) du relais est relié par l'intermédiaire de la section de commutation de l'interrupteur à semiconducteurs (TR) au potentiel de masse et, par l'intermédiaire d'une diode (D1) polarisée en inverse, à une tension continue d'alimentation (Uᵥ), que l'autre point de raccordement (2) de l'enroulement (K) du relais est relié par l'intermédiaire d'un condensateur (C1) au potentiel de masse et par l'intermédiaire d'une résistance (R1) à la tension continue d'alimentation (Uᵥ), et que la tension continue d'alimentation (Uᵥ) est nettement supérieure à la tension nominale (U_{N}) de l'enroulement (K) du relais.

2. Circuit de commande selon la revendication 1, caractérisé par le fait que la tension continue d'alimentation (Uᵥ), le condensateur (C1) et la résistance (R1) sont dimensionnés de manière que le temps de réponse du relais (K) possède une amplitude de variation de moins de 2 ms, et que l'interrupteur à semiconducteurs (T1) est commandé avec un tel retard par rapport à une annulation de la tension alternative (U_{w}), que la fermeture du contact (K) intervient dans l'intervalle de temps situé entre 1 ms avant et 1 ms après l'annulation immédiatement suivante de la tension alternative (U_{w}).

3. Circuit de commande suivant la revendication 1 ou 2, caractérisé par le fait que la tension continue d'alimentation (Uᵥ), le condensateur (C1) et la résistance (R1) sont dimensionnés de manière que le temps de retombée du relais (K) possède une amplitude de variation inférieure à 1 ms, et que l'interrupteur à semiconducteurs (TR) est commandé avec un tel retard par rapport à une annulation de la tension alternative (U_{w}), que l'ouverture du contact (k) intervient dans l'intervalle de temps compris entre 1,5 et 0,5 ms avant l'annulation immédiatement suivante de la tension alternative (U_{w}).

4. Circuit de commande selon l'une des revendications 1 à 3, caractérisé par le fait que la tension d'alimentation (Uᵥ) est égale approximativement au double de la tension nominale de l'enroulement (K) du relais.

5. Circuit de commande suivant l'une des revendications 1 à 4, caractérisé par le fait que les valeurs résistives de la résistance (R1) et de l'enroulement (K) du relais sont accordées l'une sur l'autre de manière que, lorsque le transistor est à l'état conducteur, une tension égale à environ 1/3 de la tension nominale est appliquée aux bornes de l'enroulement du relais.
